# EUROPÄISCHE PATENTSCHRIFT

(11) **EP 3 369 986 B1**
(45) Veröffentlichungstag und Bekanntmachung des Hinweises auf die Patenterteilung: **16.10.2019**
(21) Anmeldenummer: 18159220.5
(22) Anmeldetag: 28.02.2018
(51) Int. Cl.: F21S 8/04, F21V 17/16, F21V 19/00, F21V 21/02, F21V 3/00, F21S 2/00, F21V 21/005, F21V 21/35, F21V 23/06, F21Y 105/10, F21Y 115/10

(54) **LEUCHTE**
LUMINAIRE
LUMINAIRE

(30) Priorität: 01.03.2017 DE 102017203332
(43) Veröffentlichungstag der Anmeldung: 05.09.2018
(73) Patentinhaber: H4X e.U., 8055 Graz (AT)
(72) Erfinder: Hierzer, Andreas, 8010 Graz (AT)
(74) Vertreter: Isarpatent

(56) Entgegenhaltungen:
- EP-A1- 2 848 469
- EP-A1- 2 952 806
- CA-A1- 2 828 506
- DE-B3-102012 107 303
- DE-T5- 10 297 364
- DE-U1-202014 100 951
- JP-A- 2005 019 299

## Beschreibung

Die vorliegende Erfindung betrifft eine Leuchte, insbesondere zur Anbringung an einer Decke eines Raums eines Gebäudes und insbesondere zur Beleuchtung des Raums.

Deckenmontierte Leuchten weisen häufig längliche, schienenförmige Gehäuse auf, in denen eine Leuchtmitteleinrichtung zum Abstrahlen von Licht und eine elektrische Anschlusseinrichtung, wie beispielsweise Anschlussklemmen und elektronische Vorschaltgeräte, angeordnet sind. Um einen aus Sicherheitsgründen unerwünschten oder unbeabsichtigten Zugriff auf die unter Umständen unter elektrischer Spannung stehende Anschlusseinrichtung zu verhindern, werden üblicherweise Trennprofile in das Gehäuse eingesetzt. Die Trennprofile werden derart in das Gehäuse eingesetzt, dass dieses mit dem Gehäuse einen geschlossenen Raum begrenzen, in welchem die Anschlusseinrichtung angeordnet ist. Gleichzeitig dient das Trennprofil als Träger für die Leuchtmitteleinrichtung, die auf einer der Anschlusseinrichtung abgewandten Seite des Trennprofils befestigt ist.

Trennprofile sind zumeist Kunststoffbauteile, auf denen die Leuchtmitteleinrichtung sowie gegebenenfalls auch die Anschlusseinrichtung montiert werden und die an dem Gehäuse der Leuchte befestigt werden müssen. Diese Gestaltung ist einerseits konstruktiv aufwendig und erfordert bei der Montage eine Vielzahl von Schritten.

In der EP 2 952 806 A1 wird eine Leuchte beschrieben, bei der ein LED-Leuchtmittel auf einer Kühlplatte befestigt ist. Die Kühlplatte ist schwenkbar an einem Gehäuse der Leuchte angebracht, wobei die Kühlplatte in einer ersten Position gemeinsam mit dem Gehäuse einen geschlossenen Raum definiert, in welchem ein elektrisches Vorschaltgerät angeordnet ist. In einer gegenüber der ersten Position verschwenkten zweiten Position gibt die Kühlplatte eine Zugriffsöffnung in den Aufnahmeraum frei.

Die DE 102 97 364 T5 beschreibt eine Leuchte zur Anbringung in einem H-Träger, wobei ein Kühlkörper, an welchem ein Leuchtelement angeordnet ist, gemeinsam mit dem H-Träger einen Kabelkanal definiert.

Die DE 10 2012 107 303 B3 beschreibt eine Leuchte, bei welcher eine Abdeckeinrichtung mit einer Seitenwandung des Gehäuses verrastet ist. Die CA 2 828 506 A1 beschreibt eine Leuchte mit einer plattenförmigen Linse, welche mit einer Seitenwandung des Gehäuses verrastet ist. Eine Leuchte zur Beleuchtung eines Innenraums eines Fahrzeugs wird in der EP 2 848 469 A1 beschrieben. Die DE 20 2014 100 951 U1 und JP 2005-19299 A offenbaren jeweils eine längliche Leuchte mit einem Trägerelement und einem lösbar befestigbaren Leuchtmodul.

Es ist Aufgabe der vorliegenden Erfindung eine Leuchte bereitzustellen, die konstruktiv einfach gestaltet ist und eine hohe Sicherheit gegen unerwünschten Zugriff auf elektrische Anschlusseinrichtungen bietet.

Diese Aufgabe wird erfindungsgemäß durch eine Leuchte mit den Merkmalen des Anspruchs 1 gelöst.

Erfindungsgemäß ist eine Leuchte mit einem sich in einer Längsrichtung erstreckenden Gehäuse vorgesehen, welches eine erste Seitenwandung, eine der ersten Seitenwandung gegenüberliegende zweite Seitenwandung und eine die beiden Seitenwandungen verbindende Deckenwandung aufweist. Die Leuchte weist ferner eine Leuchtmitteleinrichtung mit einer Trägerplatte und zumindest einem Leuchtelement, welches auf einer ersten Oberfläche der Trägerplatte angeordnet ist, auf. Weiterhin weist die Leuchte eine Halterung auf, welche die Trägerplatte der Leuchtmitteleinrichtung derart an die Seitenwandungen koppelt, dass die Trägerplatte gemeinsam mit den Seitenwandungen und der Deckenwandung einen geschlossenen Aufnahmeraum definieren. Eine elektrisch mit der Leuchtmitteleinrichtung verbundene elektrische Anschlusseinrichtung der Leuchte ist in dem geschlossenen Aufnahmeraum angeordnet.

Erfindungsgemäß ist also eine Leuchte vorgesehen, die ein längliches, sich in einer Längsrichtung erstreckendes Gehäuse aufweist. Das Gehäuse ist durch eine Deckenwandung oder einen Deckenabschnitt, der beispielsweise plattenförmig gestaltet sein kann, und zwei einander in Bezug auf eine Querrichtung, die sich quer zur Längsrichtung erstreckt, gegenüberliegend angeordnete Seitenwandungen oder Seitenabschnitte gebildet. Die Seitenabschnitte sind durch die Deckenwandung mechanisch verbunden erstrecken sich zumindest in einem entgegengesetzt zu der Deckenwandung gelegenen Bereich quer zu der Deckenwandung und somit entlang einer quer zu der Längs- und der Querrichtung verlaufende Hochrichtung. Insbesondere begrenzen die Seitenwandungen in Bezug auf die Querrichtung eine Lichtaustrittsöffnung. Das Gehäuse kann somit beispielsweise U-förmig gestaltet sein. Die Deckenwandung und die Seitenwandungen können insbesondere einstückig hergestellt sein, beispielsweise aus einem Metallmaterial, wie z.B. Aluminium oder einer Aluminiumlegierung.

Die erfindungsgemäße Leuchte umfasst weiter eine Leuchtmitteleinrichtung mit einem plattenförmigen Träger bzw. einer Trägerplatte. Auf der ersten Oberfläche der Trägerplatte sind eine oder mehrere Leuchteinheiten, also lichtemittierende Elemente, angeordnet. Der Träger kann insbesondere als Platine oder Leiterplatte gestaltet sein.

Die Trägerplatte wird durch eine Halterung mechanisch an das Gehäuse, insbesondere an die Seitenwandungen, gekoppelt. Die Trägerplatte erstreckt sich dabei zwischen den Seitenwandungen, wobei die erste Oberfläche der Trägerplatte, an welcher die Leuchteinheiten angeordnet sind, der Lichtaustrittsöffnung zugewandt ist und eine zweite Oberfläche der Trägerplatte, die entgegengesetzt zu der ersten Oberfläche der Trägerplatte orientiert ist, der Deckenwandung zugewandt ist. Die Halterung koppelt insbesondere einen ersten Randbereich der Trägerplatte an die erste Seitenwandung und einen zweiten Randbereich der Trägerplatte, der in Bezug auf die Querrichtung entgegengesetzt zu dem ersten Randbereich der Trägerplatte gelegen ist, an die zweite Seitenwandung. Auf diese Weise koppelt die Halterung die Trägerplatte derart an die Seitenwandungen, dass die Trägerplatte gemeinsam mit den Seitenwandungen und der Deckenwandung einen geschlossenen Aufnahmeraum definieren, in welchem die elektrische Anschlusseinrichtung angeordnet ist. In der Längsrichtung gesehen ist die Anschlusseinrichtung somit von dem Gehäuse und dem Leuchtmittelträger vollständig umschlossen. Der Leuchtmittelträger und damit die Leuchtmitteleinrichtung selbst dient hierbei somit der Ausbildung des Aufnahmeraums. Folglich wird ein ungewollter Zugriff auf die Anschlusseinrichtung durch die Leuchtmitteleinrichtung verhindert und es kann auf zusätzliche Trennprofile verzichtet werden. Damit wird mit einer minimalen Anzahl an Bauteilen, was gleichzeitig die Montierbarkeit der Leuchte vereinfacht, ein äußerst zuverlässiger Schutz vor ungewolltem Zugriff auf die Anschlusseinrichtung geschaffen.

Erfindungsgemäß weist die Leuchte zusätzlich eine transparente Abdeckung auf, welche sich mit einem Hauptabschnitt zwischen den Seitenwandungen erstreckt und an den Seitenwandungen befestigt ist. Der Hauptabschnitt ist somit als eine Platte oder allgemein sich flächig erstreckendes Teil ausgebildet, das sich in der Querrichtung erstreckt und transparent für Licht im sichtbaren Wellenlängenbereich ist. Durch die Abdeckung wird ein direkter Blick auf die Leuchteinheiten verhindert, was aus ästhetischen Gründen vorteilhaft ist. Weiterhin bildet die Abdeckung einen zusätzlichen Zugriffsschutz auf die Anschlusseinrichtung. Weiterhin lassen sich durch die Wahl des Materials des Hauptabschnitts der Abdeckung die optischen Eigenschaften des mittels der Leuchteinheiten emittierbaren Lichts vorteilhaft beeinflussen, z.B. die Lichtfarbe, die Lichttemperatur, die Streuung des Lichts oder ähnliche Parameter. Der Hauptabschnitt der Abdeckung kann insbesondere aus einem Kunststoffmaterial gebildet sein, insbesondere einem transparenten thermoplastischen Kunststoff, wie z.B. Polymethylmethacrylat bzw. Acrylglas.

Die Abdeckung weist einen ersten Seitenabschnitt und einen zweiten Seitenabschnitt auf, wobei die Seitenabschnitte sich jeweils quer zu dem Hauptabschnitt erstrecken, und wobei der erste Seitenabschnitt sich entlang der ersten Seitenwandung und der zweite Seitenabschnitt sich entlang der zweiten Seitenwandung erstreckt. Demnach ist die Abdeckung in etwa U-förmig ausgebildet. Dies bietet insbesondere den Vorteil, dass die Abdeckung in einfacher Weise in die durch die Seitenwandungen des Gehäuses begrenzte Lichtaustrittsöffnung einsetzbar ist. Die Seitenabschnitte der Abdeckung können aufgrund deren Erstreckung entlang der Seitenwandungen des Gehäuses optional an diesen fixiert werden. Hierbei können die Seitenabschnitte der Abdeckung ebenfalls transparent für Licht im sichtbaren Wellenlängenbereich sein. Insbesondere können der Hauptabschnitt und die Seitenabschnitte einstückig ausgebildet sein. Dies bietet die Möglichkeit, die Abdeckung in kostengünstiger Weise in einem Kunststoffspritzgussverfahren oder in ähnlicher Weise herzustellen.

Erfindungsgemäß ist vorgesehen, dass die Halterung an den Seitenabschnitten der Abdeckung ausgebildet ist. Demnach ist an einer oder an beiden Seitenabschnitten der Abdeckung jeweils eine Haltestruktur angeformt, die geeignet ist, die Trägerplatte der Leuchtmitteleinrichtung an dem jeweiligen Seitenabschnitt zu fixieren. In diesem Fall ist die Trägerplatte somit über die Abdeckung an das Gehäuse gekoppelt. Auf diese Weise kann die Leuchtmitteleinrichtung an der Abdeckung vormontiert und die Abdeckung anschließend an dem Gehäuse befestigt werden. Dies beschleunigt und vereinfacht die Montage der Leuchte.

Vorteilhafte Ausgestaltungen und Weiterbildungen ergeben sich aus den Unteransprüchen in Verbindung mit der Beschreibung.

Die Halterung bzw. die diese bildende Haltestruktur kann insbesondere durch einen in dem ersten Seitenabschnitt der Abdeckung ausgebildeten ersten Rastabschnitt und durch einen in dem zweiten Seitenabschnitt der Abdeckung ausgebildeten zweiten Rastabschnitt ausgebildet sein, wobei ein Randbereich der Trägerplatte der Leuchtmitteleinrichtung in den Rastabschnitten aufgenommen ist. Demnach wird die Trägerplatte der Leuchtmitteleinrichtung formschlüssig in an den Seitenabschnitten vorgesehenen Rastabschnitten oder Rasteinrichtungen gehalten bzw. mit diesen verrastet.

Die Rastabschnitte können insbesondere jeweils durch eine an dem jeweiligen Seitenabschnitt vorgesehene Aufnahmenut, die sich jeweils in der Längsrichtung erstreckt, ausgebildet sein, welche jeweils einen Randbereich der Trägerplatte der Leuchtmitteleinrichtung aufnehmen. Nuten oder Kanälen gehalten. Beispielsweise kann die Trägerplatte in dem Querschnitt der Nut eingeklemmt sein. Auch ist denkbar, dass die Seitenabschnitte und/oder der Hauptabschnitt der Abdeckung aus einem elastischen Material, z.B. einem Kunststoffmaterial, gebildet und die erste und die zweite Aufnahmenut aufeinander zu, also in Querrichtung, aufgrund dieser Elastizität vorgespannt sind. Durch die formschlüssige Fixierung der Trägerplatte der Leuchtmitteleinrichtung an den Seitenabschnitten wird somit durch eine konstruktiv einfache Lösung mit einer minimalen Anzahl an Komponenten eine zuverlässige und sichere Fixierung der Trägerplatte an dem Gehäuse realisiert werden. Dies erleichtert auch die Montierbarkeit der Leuchte.

Nach einer weiteren Ausführungsform sind die Seitenabschnitte der Abdeckung formschlüssig mit den Seitenwandungen des Gehäuses verrastet. Demnach ist die Abdeckung dadurch an dem Gehäuse fixiert, dass die Seitenabschnitte bzw. an diesen vorgesehene Raststrukturen mit an der jeweiligen Seitenwandung des Gehäuses vorgesehenen Raststrukturen in Eingriff stehen. Somit handelt es sich um eine formschlüssige Fixierung. Zur Montage kann die Abdeckung beispielsweise in der Hochrichtung in die Lichtaustrittsöffnung eingeschoben werden, bis die Seitenabschnitte der Abdeckung mit den Seitenwandungen verrastet sind.

Eine formschlüssige Fixierung der Seitenabschnitte der Abdeckung an den Seitenwandungen des Gehäuses kann beispielsweise dadurch realisiert werden, dass an einer Außenoberfläche des ersten Seitenabschnitts der Abdeckung, welche der ersten Seitenwandung des Gehäuses zugewandt ist, eine erste Abdeckungsraststruktur, z.B. in Form eines Rastansatzes, ausgebildet ist, welche in eine an der ersten Seitenwandung ausgebildete erste Gehäuseraststruktur, z.B. in Form einer Rastausnehmung, eingreift, und an einer Außenoberfläche des zweiten Seitenabschnitts der Abdeckung, welche der zweiten Seitenwandung des Gehäuses zugewandt ist, eine zweite Abdeckungsraststruktur, z.B. in Form eines Rastansatz, ausgebildet ist, welche in eine an der zweiten Seitenwandung ausgebildete zweite Gehäuseraststruktur, z.B. in Form einer Rastausnehmung, eingreift.

Gemäß einer weiteren Ausführungsform der Leuchte ist vorgesehen, dass an einer Innenoberfläche des ersten Seitenabschnitts der Abdeckung, die dem zweiten Seitenabschnitt der Abdeckung zugewandt orientiert ist, ein durch beabstandete hakenförmige Ansätze begrenzter erster Hinterschneidungsbereich ausgebildet ist und an einer Innenoberfläche des zweiten Seitenabschnitts der Abdeckung, die dem ersten Seitenabschnitt der Abdeckung zugewandt orientiert ist, ein durch beabstandete hakenförmige Ansätze begrenzter zweiter Hinterschneidungsbereich ausgebildet ist. Die hakenförmigen Ansätze des jeweiligen Seitenabschnitts sind jeweils in der Hochrichtung beabstandet und bilden insbesondere in Bezug auf die Querrichtung jeweils eine Hinterschneidung aus. Der Hinterschneidungsbereich kann beispielsweise eine Führungsbahn zur Fixierung einer Reflektoreinrichtung oder dergleichen bilden.

Gemäß einer weiteren Ausführungsform ist an der ersten Seitenwand ein in Richtung der zweiten Seitenwand vorstehender, L-förmiger erster Vorsprung und an der zweiten Seitenwand ein in Richtung der ersten Seitenwand vorstehender, L-förmiger zweiter Vorsprung ausgebildet, wobei der erste und der zweite Vorsprung jeweils mit einen Randbereich der Trägerplatte überlappen. Insbesondere sind die Vorsprünge in einem Bereich der jeweiligen Seitenwandung ausgebildet, der in Bezug auf die Hochrichtung zwischen der Deckenwandung und der Halterung gelegen ist. Die L-förmigen Vorsprünge weisen jeweils einen sich in der Querrichtung erstreckenden Querschenkel und einen von diesem in Richtung der Trägerplatte der Leuchtmitteleinrichtung und damit sich in der Hochrichtung erstreckenden Hochschenkel auf. Der Hochschenkel kann optional mit einem Ende in Kontakt mit der Trägerplatte der Leuchtmitteleinrichtung stehen. Allgemein kann vorgesehen sein, dass der Abstand zwischen dem Ende des Hochschenkels und der Trägerplatte kleiner als eine Dicke der Trägerplatte, also ein kürzest möglicher Abstand zwischen der ersten und der zweiten Oberfläche der Trägerplatte, ist. Dadurch wird eine Zugriffsmöglichkeit in den Aufnahmeraum in verbesserter Weise verhindert.

Gemäß einer Ausführungsform ist die Trägerplatte aus einem Aluminiummaterial hergestellt. Dies bietet den Vorteil, dass eine mechanisch äußerst robuste Begrenzung des Aufnahmeraums bereitgestellt wird, was den Zugriff in den Aufnahmeraum vorteilhaft weiter erschwert. Da Aluminium oder Aluminiumlegierungen eine hohe Wärmeleitfähigkeit aufweisen, wird aufgrund der flächigen Erstreckung der Trägerplatte die Wärmeabfuhr von der Leuchtmitteleinrichtung außerdem verbessert.

Gemäß einer weiteren Ausführungsform der Leuchte ist die elektrische Anschlusseinrichtung beabstandet zu der Trägerplatte der Leuchtmitteleinrichtung angeordnet. Die Anschlusseinrichtung und die Leuchtmittelvorrichtung sind demnach räumlich getrennt angeordnet. Da diese Bauteile jeweils Wärmequellen darstellen, wird durch die räumliche Trennung dieser Bauteile die Wärmeabfuhr verbessert.

Eine räumliche Trennung zwischen der Leuchtmitteleinrichtung und der elektrischen Anschlusseinrichtung kann beispielsweise dadurch realisiert werden, dass die Anschlusseinrichtung an der Deckenwandung des Gehäuses befestigt ist.

Gemäß einer weiteren Ausführungsform ist das zumindest eine Leuchtelement als LED-Leuchtelement ausgebildet, beispielsweise als ein sogenanntes Chip-On-Board-LED-Leuchtelement.

Hierin wird unter "einstückig", "einteilig", "integral" oder "in einem Stück" ausgebildeten Komponenten allgemein verstanden, dass diese Komponenten als ein einziges, eine Materialeinheit bildendes Teil vorliegen und insbesondere als ein solches hergestellt sind, wobei die eine von der anderen Komponente nicht ohne Aufhebung des Materialzusammenhalts von der anderen lösbar ist.

In Bezug auf Richtungsangaben und Achsen, insbesondere auf Richtungsangaben und Achsen, die den Verlauf von physischen Strukturen betreffen, wird hierin unter einem Verlauf einer Achse, einer Richtung oder einer Struktur "entlang" einer anderen Achse, Richtung oder Struktur verstanden, dass diese, insbesondere die sich in einer jeweiligen Stelle der Strukturen ergebenden Tangenten jeweils in einem Winkel von kleiner gleich 45 Grad, bevorzugt kleiner 30 Grad und insbesondere bevorzugt parallel zueinander verlaufen.

In Bezug auf Richtungsangaben und Achsen, insbesondere auf Richtungsangaben und Achsen, die den Verlauf von physischen Strukturen betreffen, wird hierin unter einem Verlauf einer Achse, einer Richtung oder einer Struktur "quer" zu einer anderen Achse, Richtung oder Struktur verstanden, dass diese, insbesondere die sich in einer jeweiligen Stelle der Strukturen ergebenden Tangenten jeweils in einem Winkel von größer oder gleich 45 Grad, bevorzugt größer oder gleich 60 Grad und insbesondere bevorzugt senkrecht zueinander verlaufen.

Im Folgenden wird die Erfindung unter Bezugnahme auf die Figuren der Zeichnungen erläutert. Von den Figuren zeigen:
- Fig. 1: eine Schnittansicht eines Leuchtensystems mit mehreren Leuchten gemäß einem Ausführungsbeispiel der vorliegenden Erfindung, die sich bei einem Schnitt senkrecht zu ein Querrichtung ergibt;
- Fig. 2: eine Schnittansicht einer Leuchte der in den Fig. 1 gezeigten Leuchten des Leuchtensystems, die sich bei einem Schnitt entlang der in Fig. 1 gezeigten Linie A-A ergibt; und
- Fig. 3: eine Detailansicht des in Fig. 1 mit dem Buchstaben X gekennzeichneten Bereichs.

In den Figuren bezeichnen dieselben Bezugszeichen gleiche oder funktionsgleiche Komponenten, soweit nichts Gegenteiliges angegeben ist.

Fig. 1 zeigt beispielhaft ein Leuchtensystem 100 mit zwei aneinander gekoppelten Leuchten 1, die im Folgenden genauer beschrieben sind. Eine jeweilige Leuchte 1 weist, wie dies in den Fig. 1 und 2 gezeigt ist, ein Gehäuse 2, eine Leuchtmitteleinrichtung 3, eine Halterung 4, eine Anschlusseinrichtung 6 sowie eine optionale Abdeckung 5 auf.

Wie in Fig. 1 gezeigt ist, erstreckt sich das Gehäuse 2 einer Längsrichtung L. Wie in Fig. 2 gezeigt ist, weist das Gehäuse 2 eine erste Seitenwandung 21, eine zweite Seitenwandung 22 und eine Deckenwandung 23 auf. Die erste und die zweite Seitenwandung 21, 22 sind in Bezug auf eine sich quer zu der Längsrichtung L verlaufende Querrichtung C beabstandet zueinander bzw. gegenüberligen angeordnet. Insbesondere ist einen Innenoberfläche 21a der ersten Seitenwandung 21 einer Innenoberfläche 22a der zweiten Seitenwandung 22 zugewandt orientiert. Wie in den Fig. 1 und 2 erkennbar ist, können die Seitenwandungen 21, 22 insbesondere als längliche Platten ausgeführt sein. Die Deckenwandung 23 erstreckt sich zwischen der ersten und der zweiten Seitenwandung 21, 22 entlang der Querrichtung und verbindet die erste und die zweite Seitenwandung 21, 22. Insbesondere können die erste und die zweite Seitenwandung 21, 22 und die Deckenwandung 23 einstückig hergestellt sein, wie dies beispielhaft in Fig. 2 gezeigt ist. Wie in Fig. 1 gezeigt, kann die Deckenwandung 23 ebenfalls als eine sich in der Längsrichtung L erstreckende Platte realisiert sein.

Wie in Fig. 2 beispielhaft gezeigt ist, kann die Deckenwandung 23 insbesondere im Bereich eines ersten Endabschnitts 21A der ersten Seitenwandung 21 mit der ersten Seitenwandung 21 und im Bereich eines ersten Endabschnitts 22A der zweiten Seitenwandung 22 mit der zweiten Seitenwandung 22 verbunden sein. Wie in Fig. 2 erkennbar ist, wird auf diese Weise ein in etwa U-förmiger Querschnitt des Gehäuses realisiert. Ein zweiter Endabschnitt 21B der ersten Seitenwandung 21, der in Bezug auf eine quer zu der Querrichtung C verlaufende Hochrichtung H entgegengesetzt zu dem ersten Endabschnitt 21A gelegen ist, und ein zweiter Endabschnitt 22B der zweiten Seitenwandung 22, der in Bezug auf Hochrichtung H entgegengesetzt zu dem ersten Endabschnitt 22A der zweiten Seitenwandung 22 gelegen ist, definieren in Bezug auf die Querrichtung C eine Lichtaustrittsöffnung 7 der Leuchte.

Wie in Fig. 2 weiter erkennbar, kann das Gehäuse 2 ferner einen oder mehrere Befestigungsansätze 2A, 2B aufweisen, welche zur Befestigung des Gehäuses 2 an einer Decke (nicht gezeigt) eines Raums oder zur Befestigung des Gehäuses 2 an einer Trägereinrichtung (nicht gezeigt) vorgesehen sind. Die Befestigungsansätze 2A, 2B können insbesondere als Profilansätze, z.B. mit T-förmiger Querschnittsform wie in Fig. 2 beispielhaft gezeigt, ausgebildet sein. Wie in Fig. 2 beispielhaft gezeigt ist, können die Befestigungsansätze 2A, 2B an einer Außenoberfläche 23b der Deckenwandung 23 des Gehäuses 2 ausgebildet sein bzw. von dieser vorspringen, wobei die Außenoberfläche 23b von der Lichtaustrittsöffnung 7 abgewandt orientiert ist.

Wie insbesondere in Fig. 2 gezeigt ist, weist die Leuchtmitteleinrichtung 3 eine Trägerplatte 31 und zumindest ein Leuchtelement 32 auf. Das Leuchtelement 32 ist auf einer ersten Oberfläche 31a der Trägerplatte angeordnet und kann insbesondere als LED-Leuchtelement ausgebildet sein. Die Trägerplatte 31 ist als ein sich flächig erstreckendes Bauteil ausgebildet. Optional kann die Trägerplatte 31 eine Platine bilden und kann insbesondere aus einem Aluminiummaterial hergestellt sein.

Die Halterung 4 koppelt die Trägerplatte 31 an die Seitenwandungen 21, 22 des Gehäuses 2. In Fig. 2 ist die Halterung 4 beispielhaft als eine an der optionalen Abdeckung 5 ausgebildete Haltestruktur ausgebildet.

Die optionale Abdeckung 5 weist einen für sichtbares Licht transparenten Hauptabschnitt 51 auf. Optional kann die Abdeckung 5 ferner einen ersten Seitenabschnitt 52 und einen zweiten Seitenabschnitt 53 aufweisen, wie dies beispielhaft in Fig. 2 dargestellt ist. Die Abdeckung 5 ist an den Seitenwandungen 21, 22 befestigt.

Wie in Fig. 2 beispielhaft gezeigt ist, kann der Hauptabschnitt 51 insbesondere als ebene Platte ausgebildet sein. Selbstverständlich kann der Hauptabschnitt jedoch auch als gewölbte Platte oder als Kuppel oder in ähnlicher Weise gestaltet sein. Allgemein erstreckt sich der Hauptanschnitt 51 der Abdeckung 5 entlang der Querrichtung C zwischen den Seitenwandungen 21, 22 erstreckt und auf diese Weise die Lichtaustrittsöffnung 7 teilweise oder vollständig abdeckt.

Der erste und der zweite Seitenabschnitt 52, 53 erstrecken sich jeweils quer zu dem Hauptabschnitt 51 bzw. stehen von diesem in der Hochrichtung H ab. Wie in Fig. 2 beispielhaft gezeigt, kann durch die Seitenabschnitte 52, 53 und den Hauptanschnitt 51 eine Abdeckung 5 mit etwa U-förmiger Querschnittsform gebildet werden.

Wie in Fig. 2 gezeigt, erstreckt sich der erste Seitenabschnitt 52 der Abdeckung entlang der ersten Seitenwandung 21 und der zweite Seitenabschnitt 53 erstreckt sich entlang der zweiten Seitenwandung 22 erstreckt.

Die beispielhaft gezeigte Halterung 4 ist an den Seitenabschnitten 52, 53 der Abdeckung 5 ausgebildet. Wie in Fig. 2 beispielhaft gezeigt ist, ist die Halterung 4 jeweils in einem dem Hauptabschnitt 51 der Abdeckung 5 abgewandt gelegenen Endbereich 52A, 53A des jeweiligen Seitenabschnitts 52, 53 ausgebildet.

Wie in Fig. 2 gezeigt, kann die Halterung 4 beispielsweise durch einen ersten Rastabschnitt 54, der an dem ersten Seitenabschnitt 52 der Abdeckung 5 vorgesehen ist, und einen zweiten Rastabschnitt 55, der an zweiten Seitenabschnitt 53 der Abdeckung 5 vorgesehen ist, ausgebildet sein. In Fig. 2 ist der erste Rastabschnitt 54 beispielhaft als eine Aufnahmenut 154, die in dem Endbereich 52A des ersten Seitenabschnitts 52 der Abdeckung 5 ausgebildet ist, realisiert. Der zweite Rastabschnitt 55 ist beispielhaft durch eine zweite Aufnahmenut 155, die in dem Endbereich 53A des zweiten Seitenabschnitts 53 der Abdeckung 5 ausgebildet ist, realisiert. Die Aufnahmenuten 154, 155 erstrecken sich jeweils in der Längsrichtung L und können sich insbesondere über die gesamte Länge des jeweiligen Seitenabschnitts 52, 53 erstrecken. Wie in Fig. 2 gezeigt ist, sind die Öffnungen der Aufnahmenuten 154, 155 einander zugewandt orientiert bzw. die Aufnahmenuten 154, 155 sind jeweils an einander zugewandten Innenflächen 52b, 53b der Seitenabschnitte 52, 53 vorgesehen. Wie in Fig. 2 weiterhin gezeigt ist, ist ein erster Randbereich der Trägerplatte 31 der Leuchtmitteleinrichtung 3 in der ersten Aufnahmenut 154 und ein in Bezug auf die Querrichtung C entgegengesetzt gelegener Randbereich der Trägerplatte 31 der Leuchtmitteleinrichtung 3 in der zweiten Aufnahmenut 155 aufgenommen. Allgemein sind die Randbereiche der Trägerplatte 31 der Leuchtmitteleinrichtung 3 also durch die Rastabschnitte 54, 55 gehalten. Hierbei ist die Trägerplatte 31 derart orientiert, dass die erste Oberfläche 31a der Trägerplatte 31 und damit die zumindest eine Leuchteinheit 32 der Lichtaustrittsöffnung 7 zugewandt ist und eine entgegengesetzt zu der ersten Oberfläche 31a orientierte zweite Oberfläche 31b der Trägerplatte 31 der Deckenwandung 23 des Gehäuses 2 zugewandt ist. Wie Fig. 2 erkennbar ist, begrenzen die erste und die zweite Seitenwandung 21, 22, die Deckenwandung 23 und die Trägerplatte 31 der Leuchtmitteleinrichtung 3 in Bezug auf die Querrichtung C und die Hochrichtung H einen Aufnahmeraum 25. Der Aufnahmeraum 25 ist in Fig. 2 schematisch durch eine gestrichelte Linie dargestellt.

Allgemein koppelt die Halterung 4 die Trägerplatte 31 der Leuchtmitteleinrichtung 3 derart an die Seitenwandungen 21, 22, dass die Trägerplatte 31 gemeinsam mit den Seitenwandungen 21, 22 und der Deckenwandung 23 einen geschlossenen Aufnahmeraum 25 definieren.

Die elektrische Anschlusseinrichtung 6 ist elektrisch mit der Leuchtmitteleinrichtung 3 verbunden und ist in dem Aufnahmeraum 25 angeordnet. Durch das Gehäuse 2 und die Leuchtmitteleinrichtung 3, die über die Halterung 4 an die Seitenwandungen 21, 22 des Gehäuses 2 gekoppelt ist, wird in zuverlässiger Weise eine z.B. aus Sicherheitsgründen unterwünschte Zugriffsmöglichkeit auf die elektrische Anschlusseinrichtung 6 vermieden.

Die Seitenabschnitte 52, 53 der Abdeckung 5 können insbesondere formschlüssig mit den Seitenwandungen 21, 22 des Gehäuses 2 verrastet sein. Eine formschlüssige Fixierung der Seitenabschnitte52, 53 der Abdeckung 5 an den Seitenwandungen 21, 22 des Gehäuses 2 kann beispielsweise wie in Fig. 2 dargestellt realisiert werden. Hierbei ist an einer Außenoberfläche 52a des ersten Seitenabschnitts 52 der Abdeckung 5, welche der ersten Seitenwandung 21 des Gehäuses 2 zugewandt und damit entgegengesetzt zu der Innenoberfläche 52b des ersten Seitenabschnitts 52 orientiert ist, eine erste Abdeckungsraststruktur, z.B. in Form eines Rastansatzes 56, ausgebildet. Diese Abdeckungsraststruktur greift in eine an der Innenoberfläche 21a der ersten Seitenwandung 21 ausgebildete erste Gehäuseraststruktur, z.B. in Form einer Rastausnehmung 26, ein. Weiterhin ist an einer Außenoberfläche 53a des zweiten Seitenabschnitts 53 der Abdeckung 5, welche der zweiten Seitenwandung 22 des Gehäuses 2 zugewandt und damit entgegengesetzt zu der Innenoberfläche 53b des zweiten Seitenabschnitts 53 orientiert ist, eine zweite Abdeckungsraststruktur, z.B. in Form eines Rastansatz 57, ausgebildet ist, welche in eine an der Innenoberfläche 22a zweiten Seitenwandung 22 ausgebildete zweite Gehäuseraststruktur, z.B. in Form einer Rastausnehmung 27, eingreift.

Wie in Fig. 2 weiterhin gezeigt ist, kann an der Innenoberfläche 52b des ersten Seitenabschnitts 52 der Abdeckung 5 ein erster Hinterschneidungsbereich 58 ausgebildet sein. An der Innenoberfläche 53b des zweiten Seitenabschnitts 53 der Abdeckung 5 kann weiterhin ein zweiter Hinterschneidungsbereich 59 ausgebildet sein.

Zur Ausbildung des ersten Hinterschneidungsbereichs 58 sind an der Innenoberfläche 52b des ersten Seitenabschnitts 52 zwei hakenförmige Ansätze 58A, 58B vorgesehen, welche in Bezug auf die Hochrichtung H voneinander beabstandet gelegen sind. Wie in Fig. 2 beispielhaft gezeigt ist, kann ein erster Ansatz 58A in einem an dem Hauptabschnitt 51 gelegenen Endbereich 52B des ersten Seitenabschnitts 52 gelegen sein. Ein zweiter Ansatz 58B ist vorteilhaft im Bereich des abgewandt von dem Hauptabschnitt 51 gelegenen Endbereich 58A des ersten Seitenabschnitts 52 gelegen.

Zur Ausbildung des zweiten Hinterschneidungsbereichs 59 sind an der Innenoberfläche 53b des zweiten Seitenabschnitts 53 zwei hakenförmige Ansätze 59A, 59B vorgesehen, welche in Bezug auf die Hochrichtung H voneinander beabstandet gelegen sind. Wie in Fig. 2 beispielhaft gezeigt ist, kann ein erster Ansatz 59A in einem an dem Hauptabschnitt 51 gelegenen Endbereich 53B des zweiten Seitenabschnitts 53 gelegen sein. Ein zweiter Ansatz 59B ist vorteilhaft im Bereich des abgewandt von dem Hauptabschnitt 51 gelegenen Endbereich 59A des zweiten Seitenabschnitts 53 gelegen.

Die durch die beabstandeten hakenförmigen Ansätze 58A, 58B und 59A, 59B begrenzten Hinterschneidungsbereiche 58 und 59 können beispielsweise zur Halterung von Reflektorblechen oder dergleichen genutzt werden, um die Abstrahlungseffizienz der Leuchte 1 zu verbessern.

Wie in Fig. 2 beispielhaft gezeigt, kann an der ersten Seitenwand 21 des Gehäuses 2 ein in Richtung der zweiten Seitenwand 22 vorstehender, L-förmiger erster Vorsprung 28 und an der zweiten Seitenwand 22 ein in Richtung der ersten Seitenwand 21 vorstehender, L-förmiger zweiter Vorsprung 29 ausgebildet sein. Wie in Fig. 2 gezeigt, ragen die Vorsprünge 28, 29 jeweils mit einem Querabschnitt 28A, 29A in Richtung der gegenüberliegenden Seitenwand 22, 21 und überlappen dadurch jeweils mit einem Randbereich der Trägerplatte 31 überlappen. Ein Hochabschnitt 28B, 29B steht von dem jeweiligen Querabschnitt 28A, 29A in Richtung der Trägerplatte 31 ab und liegt vorzugsweise an dieser an. Die Vorsprünge 28, 29 können insbesondere einstückig mit der jeweiligen Seitenwandung 21, 22 ausgebildet sein. Durch die Vorsprünge 28, 29 ein vollständig durch Gehäusebestandteile 21, 22, 23, 28, 29 und die Trägerplatte 31 der Leuchtmitteleinrichtung 3 begrenzter, abgeschlossener Aufnahmeraum 25 gebildet werden, insbesondere kann Halterung 4 vorteilhaft überbrückt werden.

Wie in Fig. 1 erkennbar, kann die elektrische Anschlusseinrichtung 6 beispielsweise ein elektronisches Vorschaltgerät 61 und Anschlussklemmen 62, 63 umfassen. Wie in den Fig. 1 und 2 gezeigt ist, kann insbesondere vorgesehen sein, dass die elektrische Anschlusseinrichtung 6 an der Deckenwandung 23 des Gehäuses 2 befestigt ist, beispielsweise mittels eines Rastmechanismus 8. Der Rastmechanismus 8 kann insbesondere zwei L-förmige Haltestege 24A, 24B, die von einer der Lichtaustrittsöffnung 7 zugewandten Innenfläche 23a der Deckenwandung 23 vorspringen und in der Querrichtung C voneinander beabstandet sind, aufweisen. Ferner wird der optionale Rastmechanismus 8 durch an der Anschlusseinrichtung 6 vorgesehene elastische Rasthaken 6A, 6A gebildet, welche die Haltestege 24A, 24B in Bezug auf die Hochrichtung H und die Querrichtung C hintergreifen. Durch die Befestigung der Anschlusseinrichtung 6 an der Deckenwandung 23 kann auf einfache Weise eine beabstandete Anordnung der Anschlusseinrichtung 6 zu der Trägerplatte 31 der Leuchtmitteleinrichtung 3 realisiert werden, was insbesondere die Wärmeabfuhr von diesen Bauteilen verbessert.

Das in Fig. 1 beispielhaft gezeigte Leuchtensystem 100 weist, wie eingangs erwähnt, zwei in Bezug auf die Längsrichtung L aneinander gekoppelte Leuchten 1 auf. Die Leuchten 1 sind mechanisch aneinander gekoppelt. Wie in Fig. 3 beispielhaft gezeigt ist, kann dies mittels einer Gehäusekopplungseinrichtung 110 realisiert werden. Diese weist eine Verbinderplatte 111 sowie mehrere Fixiereinrichtungen 112 auf, die wie in Fig. 3 beispielhaft gezeigt durch Schrauben realisiert sein können. An der Deckenwandung 23 des Gehäuses 2 der Leuchten 1 sind im Bereich eines Endes der Deckenwandung 23 in Bezug auf die Längsrichtung L jeweils Kopplungsprofile 23K vorgesehen, die an der Innenoberfläche 23a ausgebildet sind. In den Kopplungsprofilen 23K sind jeweils Ausnehmungen zur Aufnahme und Halterung der Fixiereinrichtungen 112 vorgesehen. In dem in Fig. 3 beispielhaft gezeigten Leuchtensystem 100 ragen die Fixiereinrichtungen 112 in Form von Schrauben durch in der Verbinderplatte 111 ausgebildete Ausnehmungen 113 hindurch und sind in die Ausnehmungen der Kopplungsprofile 23K, in welchen ein Innengewinde ausgebildet ist, eingeschraubt.

Wie in Fig. 3 weiterhin erkennbar kann optional auch vorgesehen sein, die Trägerplatten 31 mechanisch aneinander zu koppeln. Hierzu kann insbesondere ein Verbinder 120 vorgesehen sein, welcher einen hutförmigen Basiskörper 121 und zwei von diesem vorspringende Pins 122 aufweist, von denen jeder in eine an der jeweiligen Trägerplatte 31 ausgebildete Ausnehmung hineinragt.

### BEZUGSZEICHENLISTE

- 1: Leuchte
- 2: Gehäuse
- 2A, 2B: Befestigungsansätze
- 3: Leuchtmitteleinrichtung
- 4: Halterung
- 5: Abdeckung
- 6: elektrische Anschlusseinrichtung
- 6A, 6B: Rasthaken
- 7: Lichtaustrittsöffnung
- 21: erste Seitenwandung
- 21a: Innenoberfläche der ersten Seitenwandung
- 21A: erster Endabschnitt der ersten Seitenwandung
- 21B: zweiter Endabschnitt der ersten Seitenwandung
- 22: zweite Seitenwandung
- 22a: Innenoberfläche der zweiten Seitenwandung
- 22A: erster Endabschnitt der zweiten Seitenwandung
- 22B: zweiter Endabschnitt der zweiten Seitenwandung
- 23: Deckenwandung
- 23a: Innenoberfläche der Deckenwandung
- 23b: Außenoberfläche der Deckenwandung
- 23K: Kopplungsprofil
- 24A, 24B: Haltestege
- 25: Aufnahmeraum
- 26: erste Rastausnehmung
- 27: zweite Rastausnehmung
- 28: erster Vorsprung
- 28A: Querabschnitt des ersten Vorsprungs
- 28B: Hochabschnitt des ersten Vorsprungs
- 29: zweiter Vorsprung
- 29A: Querabschnitt des zweiten Vorsprungs
- 29B: Hochabschnitt des zweiten Vorsprungs
- 31: Trägerplatte
- 31a: erste Oberfläche der Trägerplatte
- 32b: zweite Oberfläche der Trägerplatte
- 32: Leuchtelement
- 51: Hauptabschnitt der Abdeckung
- 52: erster Seitenabschnitt der Abdeckung
- 52a: Außenoberfläche des ersten Seitenabschnitts
- 52A: Endbereich des ersten Seitenabschnitts
- 52B: Endbereich des ersten Seitenabschnitts
- 53: zweiter Seitenabschnitt der Abdeckung
- 53a: Außenoberfläche des zweiten Seitenabschnitts
- 53A: Endbereich des zweiten Seitenabschnitts
- 53B: Endbereich des zweiten Seitenabschnitts
- 54: erster Rastabschnitt
- 55: zweiter Rastabschnitt
- 56: erster Rastansatz
- 57: zweiter Rastansatz
- 58: erster Hinterschneidungsbereich
- 58A, 58B: hakenförmige Ansätze
- 59: zweiter Hinterschneidungsbereich
- 59A, 59B: hakenförmige Ansätze
- 61: Vorschaltgerät
- 62,63: Anschlussklemme
- 100: Leuchtensystem
- 110: Gehäusekopplungseinrichtung
- 111: Verbinderplatte
- 112: Fixiereinrichtung
- 113: Ausnehmung
- 120: Verbinder
- 121: Basiskörper
- 122: Pins
- 154: erste Aufnahmenut
- 155: zweite Aufnahmenut
- C: Querrichtung
- H: Hochrichtung
- L: Längsrichtung

## Patentansprüche

1. Leuchte (1), mit:
einem sich in einer Längsrichtung (L) erstreckenden Gehäuse (2), welches eine erste Seitenwandung (21), eine der ersten Seitenwandung (21) gegenüberliegende zweite Seitenwandung (22) und eine die beiden Seitenwandungen (21; 22) verbindende Deckenwandung (23) aufweist;
einer Leuchtmitteleinrichtung (3) mit einer Trägerplatte (31) und zumindest einem Leuchtelement (32), welches auf einer ersten Oberfläche (31a) der Trägerplatte (31) angeordnet ist;
einer Halterung (4), welche die Trägerplatte (31) der Leuchtmitteleinrichtung (3) derart an die Seitenwandungen (21; 22) koppelt, dass die Trägerplatte (31) gemeinsam mit den Seitenwandungen (21; 22) und der Deckenwandung (23) einen geschlossenen Aufnahmeraum (25) definieren;
einer elektrisch mit der Leuchtmitteleinrichtung (3) verbundenen elektrischen Anschlusseinrichtung (6), welche in dem geschlossenen Aufnahmeraum (25) angeordnet ist; und
einer transparenten Abdeckung (5), welche sich mit einem Hauptabschnitt (51) zwischen den Seitenwandungen (21; 22) erstreckt und an den Seitenwandungen (21; 22) befestigt ist;
wobei die Abdeckung (5) einen ersten Seitenabschnitt (52) und einen zweiten Seitenabschnitt (53) aufweist, wobei die Seitenabschnitte (52; 53) sich jeweils quer zu dem Hauptabschnitt (51) erstrecken, und wobei der erste Seitenabschnitt (52) sich entlang der ersten Seitenwandung (21) und der zweite Seitenabschnitt (53) sich entlang der zweiten Seitenwandung (22) erstreckt; und
wobei die Halterung (4) an den Seitenabschnitten (52; 53) der Abdeckung (5) ausgebildet ist.

2. Leuchte (1) nach Anspruch 1, wobei die Halterung (4) jeweils in einem dem Hauptabschnitt (51) der Abdeckung (5) abgewandt gelegenen Endbereich (52A, 53A) des jeweiligen Seitenabschnitts (52, 53) ausgebildet ist.

3. Leuchte (1) nach Anspruch 1 oder 2, wobei die Halterung (4) durch eine in dem ersten Seitenabschnitt (52) der Abdeckung (5) ausgebildeten ersten Rastabschnitt (54), insbesondere in Form einer Aufnahmenut (154), und durch einen in dem zweiten Seitenabschnitt (53) der Abdeckung (5) ausgebildeten zweiten Rastabschnitt (55), insbesondere in Form einer Aufnahmenut (155), ausgebildet ist, wobei ein Randbereich der Trägerplatte (31) der Leuchtmitteleinrichtung (3) durch die Rastabschnitte (54; 55) gehalten wird.

4. Leuchte (1) nach einem der voranstehenden Ansprüche, wobei die Seitenabschnitte (52; 53) der Abdeckung (5) formschlüssig mit den Seitenwandungen (21; 22) des Gehäuses (2) verrastet sind.

5. Leuchte (1) nach Anspruch 4, wobei an einer Außenoberfläche (52a) des ersten Seitenabschnitts (52) der Abdeckung (5), welche der ersten Seitenwandung (21) des Gehäuses (2) zugewandt ist, eine erste Abdeckungsraststruktur (56), insbesondere in Form eines Rastansatzes (156), ausgebildet ist, welche in eine an der ersten Seitenwandung (21) ausgebildete erste Gehäuseraststruktur (26), insbesondere in Form einer Rastausnehmung (126), eingreift, und an einer Außenoberfläche (53a) des zweiten Seitenabschnitts (53) der Abdeckung (5), welche der zweiten Seitenwandung (22) des Gehäuses (2) zugewandt ist, eine zweite Abdeckungsraststruktur (57), insbesondere in Form eines Rastansatz (157), ausgebildet ist, welche in eine an der zweiten Seitenwandung (22) ausgebildete zweite Gehäuseraststruktur (57), insbesondere in Form einer Rastausnehmung (157), eingreift.

6. Leuchte (1) nach einem der voranstehenden Ansprüche, wobei an einer Innenoberfläche (52b) des ersten Seitenabschnitts (52) der Abdeckung (5), die dem zweiten Seitenabschnitt (53) der Abdeckung (5) zugewandt orientiert ist, ein durch beabstandete hakenförmige Ansätze (58A; 58B) begrenzter erster Hinterschneidungsbereich (58) ausgebildet ist und an einer Innenoberfläche (53b) des zweiten Seitenabschnitts (53) der Abdeckung (5), die dem ersten Seitenabschnitt (52) der Abdeckung (5) zugewandt orientiert ist, ein durch beabstandete hakenförmige Ansätze (59A; 59B) begrenzter zweiter Hinterschneidungsbereich (59) ausgebildet ist.

7. Leuchte (1) nach einem der voranstehenden Ansprüche, wobei an der ersten Seitenwand (21) ein in Richtung der zweiten Seitenwand (22) vorstehender, L-förmiger erster Vorsprung (28) und an der zweiten Seitenwand (22) ein in Richtung der ersten Seitenwand (21) vorstehender, L-förmiger zweiter Vorsprung (29) ausgebildet ist, wobei der erste und der zweite Vorsprung (28; 29) jeweils mit einen Randbereich der Trägerplatte (31) überlappen.

8. Leuchte (1) nach einem der voranstehenden Ansprüche, wobei die Trägerplatte (31) aus einem Aluminiummaterial hergestellt ist.

9. Leuchte (1) nach einem der voranstehenden Ansprüche, wobei die elektrische Anschlusseinrichtung (6) beabstandet zu der Trägerplatte (31) der Leuchtmitteleinrichtung (3) angeordnet ist, und wobei die elektrische Anschlusseinrichtung (6) bevorzugt an der Deckenwandung (23) des Gehäuses (2) befestigt ist.

10. Leuchte (1) nach einem der voranstehenden Ansprüche, wobei das zumindest eine Leuchtelement (32) als LED-Leuchtelement ausgebildet ist.

## Claims

1. Luminaire (1), having
a housing (2) extending in a longitudinal direction (L), said housing comprising a first side wall (21), a second side wall (22) opposite the first side wall (21) and a cover wall (23) connecting the two side walls (21; 22);
a lamp device (3) comprising a support plate (31) and at least one luminous element (32), said luminous element being arranged on a first surface (31a) of the support plate (31);
a holder (4) coupling the support plate (31) of the lamp device (3) to the side walls (21; 22) in such a manner that the support plate (31) together with the side walls (21; 22) and the cover wall (23) define an enclosed receiving space (25);
an electrical connection device (6) electrically connected to the lamp device (3) and arranged in the enclosed receiving space (25); and
a transparent cover (5), a main portion (51) of which extends between the side walls (21; 22), said main portion being fastened to the side walls (21; 22);
wherein the cover (5) comprises a first side portion (52) and a second side portion (53), wherein the side portions (52; 53) each extend transversely to the main portion (51), and wherein the first side portion (52) extends along the first side wall (21) and the second side portion (53) extends along the second side wall (22); and wherein the holder (4) is formed on the side portions (52; 53) of the cover (5).

2. Luminaire (1) according to claim 1, wherein in each case the holder (4) is formed in an end region (52A, 53A) of the respective side portion (52, 53), said end region lying remote from the main portion (51) of the cover (5).

3. Luminaire (1) according to claim 1 or 2, wherein the holder (4) is formed by a first latching portion (54) that is formed in the first side portion (52) of the cover (5) and that is in particular in the form of a receiving groove (154), and by a second latching portion (55) that is formed in the second side portion (53) of the cover (5) and that is in particular in the form of a receiving groove (155), wherein an edge region of the support plate (31) of the lamp device (3) is held by the latching portions (54; 55).

4. Luminaire (1) according to any one of the preceding claims, wherein the side portions (52; 53) of the cover (5) are latched to the side walls (21; 22) of the housing (2) in an interlocking manner.

5. Luminaire (1) according to claim 4, wherein a first cover-latching structure (56), in particular in the form of a latching attachment (156), is formed on an outer surface (52a) of the first side portion (52) of the cover (5) that faces the first side wall (21) of the housing (2), said first cover-latching structure engaging in a first housing latching structure (26) that is formed on the first side wall (21), said first housing latching structure being in particular in the form of a latching recess (126), and a second cover-latching structure (57), in particular in the form of a latching attachment (157), is formed on an outer surface (53a) of the second side portion (53) of the cover (5) that faces the second side wall (22) of the housing (2), said second cover-latching structure engaging in a second housing latching structure (57) that is formed on the second side wall (22), said second housing latching structure being in particular in the form of a latching recess (157).

6. Luminaire (1) according to any one of the preceding claims, wherein a first undercut region (58), which is delimited by mutually spaced hook-shaped lugs (58A; 58B), is formed on an inner surface (52b) of the first side portion (52) of the cover (5) that is oriented so as to face the second side portion (53) of the cover (5), and a second undercut region (59), which is delimited by mutually spaced hook-shaped lugs (59A; 59B), is formed on an inner surface (53b) of the second side portion (53) of the cover (5) that is oriented so as to face the first side portion (52) of the cover (5).

7. Luminaire (1) according to any one of the preceding claims, wherein an L-shaped first projection (28) that projects towards the second side wall (22) is formed on the first side wall (21), and a second L-shaped projection (29) that projects towards the first side wall (21) is formed on the second side wall (22), wherein the first and the second projection (28; 29) each overlap with an edge region of the support plate (31).

8. Luminaire (1) according to any one of the preceding claims, wherein the support plate (31) is produced from an aluminium material.

9. Luminaire (1) according to any one of the preceding claims, wherein the electrical connection device (6) is arranged so as to be spaced apart from the support plate (31) of the lamp device (3), and wherein the electrical connection device (6) is preferably fastened to the cover wall (23) of the housing (2).

10. Luminaire (1) according to any one of the preceding claims, wherein the at least one luminous element (32) is formed as an LED luminous element.

## Revendications

1. Luminaire (1), doté :
d'un boîtier s'étendant dans une direction longitudinale (2), lequel comporte une première paroi latérale (21), une deuxième paroi latérale (22) opposée à la première paroi latérale (21), et un plafond (23) reliant les deux parois latérales (21 ; 22) ; d'un dispositif de source lumineuse (3) doté d'un panneau de support (31) et d'au moins un élément lumineux (32), lequel est agencé sur une première surface (31a) du panneau de support (31) ;
d'une monture (4), laquelle accouple le panneau de support (31) du dispositif de source lumineuse (3) de telle sorte que le panneau de support (31) définit avec les parois latérales (21 ; 22) et le plafond (23) un logement fermé (25) ;
d'un dispositif de raccordement électrique (6) relié électriquement au dispositif de source lumineuse (3), lequel est agencé dans le logement fermé (25) ; et
d'un couvercle transparent (5), lequel s'étend entre les parois latérales (21 ; 22) avec une section principale (51) et est fixé aux parois latérales (21 ; 22) ; dans lequel le couvercle comporte une première section latérale (52) et une deuxième section latérale (53), dans lequel les sections latérales (52 ; 53) s'étendent respectivement transversalement à la section principale (51), et dans lequel la première section latérale (52) s'étend le long de la première paroi latérale (21) et la deuxième section latérale (53) s'étend le long de la deuxième paroi latérale (22) ; et dans lequel la monture (4) est réalisée sur les sections latérales (52 ; 53) du couvercle (5).

2. Luminaire (1) d'après la revendication 1, dans lequel la monture (4) est réalisée respectivement dans une extrémité (52A ; 53A) de la section latérale respective (52 ; 53) se détournant de la section principale (51) du couvercle (5).

3. Luminaire (1) d'après la revendication 1 ou 2, dans lequel la monture (4) est réalisée par une première section d'enclenchement (54) réalisée dans la première section latérale (52) du couvercle (5), en particulier sous forme d'une rainure de réception (154), et par une deuxième section d'enclenchement (55) réalisée dans la deuxième section latérale (53) du couvercle (5), en particulier sous forme d'une rainure de réception (155), dans lequel une zone de bordure du panneau de support (31) du dispositif de source lumineuse (3) est maintenue par les sections d'enclenchement (54 ; 55).

4. Luminaire (1) d'après l'une des revendications précédentes, dans lequel les sections latérales (52 ; 53) du couvercle (5) sont enclenchées en complémentarité de formes avec les parois latérales (21 ; 22) du boîtier (2) .

5. Luminaire (1) d'après la revendication 4, dans lequel sur une surface extérieure (52a) de la première section latérale (52) du couvercle (5), laquelle fait face à la première paroi latérale (21) du boîtier (2), est réalisée une première structure d'enclenchement du couvercle (56), en particulier sous forme d'un taquet d'enclenchement (156), laquelle entre en prise dans une première structure d'enclenchement de boîtier (26) réalisée sur la première paroi latérale (21), en particulier sous forme d'un évidement d'enclenchement (126), et sur une surface extérieure (53a) de la deuxième section latérale (53) du couvercle (5), laquelle fait face à la deuxième paroi latérale (22) du boîtier (2), est réalisée une deuxième structure d'enclenchement du couvercle (57), en particulier sous forme d'un taquet d'enclenchement (157), laquelle entre en prise dans une deuxième structure d'enclenchement de boîtier (27) réalisée sur la deuxième paroi latérale (22), en particulier sous forme d'un évidement d'enclenchement (157).

6. Luminaire (1) d'après l'une des revendications précédentes, dans lequel sur une surface intérieure (52b) de la première section latérale (52) du couvercle (5), laquelle fait face à la deuxième section latérale (53) du couvercle (5), est réalisée une première zone d'échancrure (58) délimitée par des oreilles en forme de crochet (58A ; 58B) écartées et sur une surface intérieure (53b) de la deuxième section latérale (53) du couvercle (5), laquelle fait face à la première section latérale (52) du couvercle (5), est réalisée une deuxième zone d'échancrure (59) délimitée par des oreilles en forme de crochet (59A ; 59B) écartées.

7. Luminaire (1) d'après l'une des revendications précédentes, dans lequel une première protubérance (28) en forme de L et saillant dans la direction de la deuxième paroi latérale (22) est réalisée sur la première paroi latérale (21) et une deuxième protubérance (29) en forme de L et saillant dans la direction de la première paroi latérale (21) est réalisée sur la deuxième paroi latérale (22), dans lequel la première et la deuxième protubérance (28 ; 29) sont respectivement en chevauchement avec une zone de bordure du panneau de support (31).

8. Luminaire (1) d'après l'une des revendications précédentes, dans lequel le panneau de support (31) est fabriqué en matériau d'aluminium.

9. Luminaire (1) d'après l'une des revendications précédentes, dans lequel le dispositif de raccordement électrique (6) est agencé à l'écart du panneau de support (31) du dispositif de source lumineuse (3), et dans lequel le dispositif de raccordement électrique (6) est de préférence fixé au plafond (23) du boîtier (2).

10. Luminaire (1) d'après l'une des revendications précédentes, dans lequel l'au moins un élément lumineux (32) est réalisé comme élément lumineux à LED.
